# EUROPÄISCHE PATENTSCHRIFT

(11) **EP 1 370 119 B1**
(45) Veröffentlichungstag und Bekanntmachung des Hinweises auf die Patenterteilung: **07.07.2010**
(21) Anmeldenummer: 03010437.6
(22) Anmeldetag: 09.05.2003
(51) Int. Cl.: H05B 39/08

(54) **Mehrkanaldimmer**
Multi-channel dimmer
Gradateur à canaux multiples

(30) Priorität: 06.06.2002 DE 10225004; 10.10.2002 DE 10247333
(43) Veröffentlichungstag der Anmeldung: 10.12.2003
(73) Patentinhaber: ABB AG, 68309 Mannheim (DE)
(72) Erfinder: Schlicher, Thomas, Dipl.-Ing., 37520 Osterrode (DE); Ulbrich, Stefan, Dipl.-Ing., 58579 Schalksmühle (DE)

(56) Entgegenhaltungen:
- EP-A1- 0 588 273
- EP-A2- 0 901 313
- WO-A2-00/28792
- JP-A- 1 061 997
- US-A- 4 675 777
- US-A- 5 352 958

## Beschreibung

Die Erfindung betrifft einen Mehrkanaldimmer, der eine Anzahl n Leistungsstufen aufweist, wobei die Leistungsstufen mit einem gemeinsamen Kühlkörper thermisch gekoppelt sind, wobei die eingangsseitig parallel geschalteten Leistungsstufen mit einer den Gesamtlaststrom zuführenden Eingangsstufe verbunden sind und wobei eine thermische Überwachung vorgesehen ist.

Aus der US-A-5 352 958 ist eine Einschubeinheit zur Helligkeitsregelung für ein Beleuchtungssystem bekannt. Eine derartige Helligkeitsregelungseinheit zur Lieferung gesteuerter elektrischer Leistung an zwei getrennte Beleuchtungskörper weist ein Gehäuse mit einem Eingangsleistungssteckkontakt, zwei Stromunterbrechern, zwei Ringinduktionsspulen und zwei separate auf einem Substrat befestigte Helligkeitsregelungsschaltungen auf, welche einem gemeinsamen Kühlkörper zugeordnet sind. Auf dem Substrat ist ein Temperaturfühler befestigt.

Aus der WO 00/28792 A2 ist ein elektronischer Transformator für Beleuchtungszwecke mit Gleichrichter, Wechselrichter, Ausgangstransformator, Treibertransformator und Schutzeinrichtung bekannt, bei welchem das Triggern des Wechselrichters und damit die Leistung reduziert wird, sobald eine vorgebbare Temperatur im Transformator überschritten wird.

Aus DE 197 38 857 A1 respektive der EP-A2-0 901 313 ist ein modulares Dimmersystem bekannt, das einen MasterDimmer und wenigstens einen Slave-Dimmer aufweist. Diese Dimmermodule sind ausgangsseitig parallelschaltbar. Ein solches Dimmersystem ist ausführbar mittels Dimmermodulen, die im Busch-Jaeger Katalog 2001 dargestellt und beschrieben sind. Dort ist ein REG-Universal-Zentraldimmer (Artikel-Nr. 6593-102) dargestellt, der dem Master-Dimmer entspricht, sowie ein REG-Leistungsdimmer (Artikel-Nr. 6594-101), der dem Slave-Dimmer entspricht. Die bekannten Dimmermodule sind eigenständige Geräte mit jeweils eigenem Gehäuse und Leistungsteil einschließlich zugehörigem Kühlkörper sowie äußeren Anschlüssen. Der Zentraldimmer enthält zusätzlich eine Steuereinrichtung zur Ansteuerung der Leistungsteile aller Dimmermodule. Eine automatische weitgehend gleichmäßige Lastaufteilung auf parallel geschaltete Leistungsteile wird beim Einsatz von Leistungstransistoren durch deren thermisches Verhalten erreicht.

Die Dimmermodule des bekannten Dimmersystems sind lediglich mittels elektrischer Verbindungsleitungen miteinander verbunden. Die Kühlkörper sind in jedem Modul für dessen Maximalleistung ausgelegt.

Der Erfindung liegt davon ausgehend die Aufgabe zugrunde, einen Mehrkanaldimmer anzugeben, der mit verringertem Aufwand herstellbar und/oder flexibler einsetzbar ist. Unter flexibler Einsetzbarkeit wird dabei verstanden, daß der Mehrkanaldimmer sowohl zur Einzelsteuerung oder Gruppensteuerung einer größeren Anzahl von Verbrauchern kleiner Leistung geeignet sein soll, als auch zur Steuerung eines einzigen Verbrauchers oder weniger Verbraucher mit hoher Leistung.

Diese Aufgabe wird erfindungsgemäß durch einen Mehrkanaldimmer gelöst,
- bei welchem die Leistungsstufen für eine optionale lastseitige Parallelschaltung von mindestens zwei der Leistungsstufen eingerichtet sind,
- bei welchem die Eingangsstufe eine Einrichtung zur Strombegrenzung aufgrund der thermischen Überwachung aufweist,
- bei welchem jede der Leistungsstufen für den n-ten Teil der maximalen Gesamtleistung des Mehrkanaldimmers ausgelegt ist, die durch das Wärmeableitvermögen des Kühlkörpers begrenzt ist,
- und bei welchem die Leistungsstufen unter Zwischenschaltung einer Selektionseinrichtung angesteuert sind, wobei die Selektionseinrichtung dafür eingerichtet ist, lastseitig parallel geschaltete Leistungsstufen auch ansteuerungsseitig parallel zu schalten.

Eine vorteilhafte Ausgestaltungen ist im weiteren Anspruch angegeben.

Ein wesentlicher Vorteil des vorgeschlagenen Mehrkanaldimmers besteht darin, dass die - z. B. anhand von Vorgaben durch die Standardisierung gewählte - Kühlleistung des für alle Leistungsstufen (Kanäle) gemeinsamen Kühlkörpers flexibel zur Verlustwärmeabfuhr aus nur einer oder mehreren Leistungsstufen einsetzbar ist. Je nach Wahl der Anzahl n und der elektrischen Leistung der Leistungsstufen, kann mit einer sehr kleinen Anzahl unterschiedlicher Dimmertypen ein breites Anwendungsspektrum abgedeckt werden. Dadurch vereinfachen sich Produktion, Lagerhaltung, Vertrieb und Anwendung des Dimmers. Eine derzeit typische normative Gesamtleistung des Dimmers beträgt 1000 W in nicht professionellen Anlagen.

Bei diesem kostengünstigen Mehrkanaldimmer ist jede der Leistungsstufen bezüglich ihrer steuerbaren Leistungsbauelemente einheitlich für den n-ten Teil der spezifizierten Gesamtleistung ausgelegt. Die Dimmerleistung lässt sich - bei Bedarf - auf einen oder wenige Verbraucher konzentrieren, da eine Parallelschaltung von Ausgängen ermöglicht ist. Der Kühlkörper ist auf die spezifizierte Gesamtleistung auszulegen.

Eine weitere Erläuterung der Erfindung erfolgt nachstehend anhand von Ausführungsbeispielen, die in Zeichnungsfiguren dargestellt sind.

Es zeigen:
- Fig. 1: ein Blockschema eines Mehrkanaldimmers gemäß der ersten Variante, und
- Fig. 2: ein Blockschema eines Mehrkanaldimmers gemäß der zweiten Variante.

Fig. 1 zeigt ein Blockschema eines Mehrkanaldimmers gemäß der ersten Variante. Auf einem gemeinsamen Kühlkörper 2 sind mehrere Leistungsstufen 1.1, bis 1.n (Kanäle) angeordnet. Sowohl der Kühlkörper 2, wie auch jede der Leistungsstufen 1.1, bis 1.n sind im Beispiel für die spezifizierte Gesamtleistung, z. B. 1000 W ausgelegt. An die Leistungsstufen ist im dargestellten Beispiel jeweils eine Last 1, 2, bis n anschließbar oder angeschlossen. Zur Lastaufteilung und Strombegrenzung aufgrund einer thermischen Überwachung ist in der Stromzuleitung - aus z. B. einem 230V-Wechselspannungsnetz - zu den Leistungsstufen eine gemeinsame Eingangsstufe 3 eingefügt. Zur Ansteuerung der Leistungsstufen 1.1, bis 1.n sind Ansteuerungsmittel 6 vorhanden, die entweder innerhalb eines für alle Komponenten 1.1 bis 1.n, 2, 3 gemeinsamen Gerätegehäuses 7, oder außerhalb des Gerätegehäuses 7 angeordnet sind.

Die Leistungsstufen 1.1 bis 1.n können in bekannter Weise z. B. mit Leistungstransistoren ausgestattet, und in Verbindung mit den Ansteuerungsmitteln 6 für universellen Phasenanschnitt- und/oder Phasenabschnittbetrieb eingerichtet sein. Z. B. zur Leistungsbegrenzung kann auch eine - in der Zeichnung nicht dargestellte - Leitungsverbindung zwischen Eingangsstufe 3 und Ansteuerungsmitteln 6 zwecks Informations- oder Steuersignalaustausch vorgesehen sein.

Fig. 2 zeigt ein Blockschema eines Mehrkanaldimmers gemäß der zweiten Variante, wobei die einzelnen Leistungsstufen 1.1 bis 1.n nur für einen Teil der Gesamtleistung ausgelegt sind, vorzugsweise gleichmäßig auf ein n-tel der Gesamtleistung. Der Anschluß einer Last, z. B. 1.1, mit höherer Leistung als der Leistungsstufen-Leistung ist möglich, wenn Leistungsstufen-Ausgänge mittels Leitungsbrücken 8 parallel geschaltet werden. Die einzelnen Leistungsstufen 1.1 bis 1.n enthalten jeweils eine Strombegrenzungseinrichtung. Die Ansteuerung der Leistungsstufen 1.1 bis 1.n erfolgt unter Zwischenschaltung einer Selektionseinrichtung 4, die dafür eingerichtet ist, lastseitig parallelgeschaltete Leistungsstufen, z.B. 1.1 und 1.2 auch ansteuerungsseitig parallel zu schalten. Ansonsten stimmt der Aufbau des Dimmers mit der ersten Variante überein.

## Patentansprüche

1. Mehrkanaldimmer, der eine Anzahl n Leistungsstufen (1.1 bis 1.n) aufweist, wobei die Leistungsstufen (1.1 bis 1.n) mit einem gemeinsamen Kühlkörper (2) thermisch gekoppelt sind, wobei die eingangsseitig parallel geschalteten Leistungsstufen (1.1 bis 1.n) mit einer den Gesamtlaststrom zuführenden Eingangsstufe (3) verbunden sind und wobei eine thermische Überwachung vorgesehen ist, **dadurch gekennzeichnet,**
a) **dass** die Leistungsstufen (1.1 bis 1.n) für eine optionale lastseitige Parallelschaltung von mindestens zwei der Leistungsstufen (1.1 bis 1.n) eingerichtet sind,
b) **dass** die Eingangsstufe (3) eine Einrichtung zur Strombegrenzung aufgrund der thermischen Überwachung aufweist,
c) **dass** jede der Leistungsstufen (1.1 bis 1.n) für den n-ten Teil der maximalen Gesamtleistung des Mehrkanaldimmers ausgelegt ist, die durch das Wärmeableitvermögen des Kühlkörpers (2) begrenzt ist,
d) **dass** die Leistungsstufen (1.1 bis 1.n) unter Zwischenschaltung einer Selektionseinrichtung (4) angesteuert sind, wobei die Selektionseinrichtung (4) dafür eingerichtet ist, lastseitig parallel geschaltete Leistungsstufen (1.1 bis 1.n) auch ansteuerungsseitig parallel zu schalten.

2. Mehrkanaldimmer nach Anspruch 1, **dadurch gekennzeichnet, dass** seine Komponenten (1.1 bis 1.n, 2, 3, 4) einschließlich Ansteuermitteln (6) in einem gemeinsamen Gerätegehäuse (7) angeordnet sind.

## Claims

1. Multichannel dimmer, which has a number n of power stages (1.1 to 1.n), the power stages (1.1 to 1.n) being coupled thermally to a common heat sink (2), the power stages (1.1 to 1.n) which are connected in parallel on the input side being connected to an input stage (3) which supplies the total load current, and thermal monitoring being provided, **characterized**
a) **in that** the power stages (1.1 to 1.n) are designed for an optional load-side parallel circuit comprising at least two of the power stages (1.1 to 1.n),
b) **in that** the input stage (3) has a device for current limitation on the basis of the thermal monitoring,
c) **in that** each of the power stages (1.1 to 1.n) is designed for the n-th part of the maximum total power of the multichannel dimmer, which maximum total power is limited by the heat dissipation capacity of the heat sink (2),
d) **in that** the power stages (1.1 to 1.n) are driven using a selection device (4), the selection device (4) being designed to connect power stages (1.1 to 1.n) which are connected in parallel on the load side in parallel with one another on the drive side as well.

2. Multichannel dimmer according to Claim 1, **characterized in that** its components (1.1 to 1.n, 2, 3, 4), including drive means (6), are arranged in a common device housing (7).

## Revendications

1. Atténuateur multicanaux comportant un nombre n d'étages de puissance (1.1 à 1.n), dans lequel les étages de puissance (1.1 à 1.n) sont couplés du point de vue thermique avec un radiateur commun (2), dans lequel les étages de puissance (1.1 à 1.n) montés en parallèle du côté de l'entrée sont connectés à un étage d'entrée (3) amenant le courant de charge total et dans lequel une surveillance thermique est prévue, **caractérisé en ce que**
a) les étages de puissance (1.1 à 1.n) sont configurés pour un montage parallèle facultatif du côté de la charge d'au moins deux des étages de puissance (1.1 à 1.n),
b) **en ce que** l'étage d'entrée (3) présente un dispositif pour la limitation de l'intensité en fonction de la surveillance thermique,
c) **en ce que** chacun des étages de puissance (1.1 à 1.n) est conçu pour le n^{ème} de la puissance totale maximale de l'atténuateur multicanaux, qui est limitée par la capacité de dissipation thermique du radiateur (2),
d) **en ce que** les étages de puissance (1.1 à 1.n) sont activés en intercalant un dispositif de sélection (4), lequel dispositif de sélection (4) est configuré pour connecter aussi en parallèle du côté de l'activation les étages de puissance (1.1 à 1.n) montés en parallèle du côté de la charge.

2. Atténuateur multicanaux selon la revendication 1, **caractérisé en ce que** ses composants (1.1 à 1 .n, 2, 3, 4) y compris les moyens d'activation (6) sont disposés dans un boîtier d'appareil (7) commun.
